# EUROPÄISCHE PATENTSCHRIFT

(11) **EP 3 942 225 B1**
(45) Veröffentlichungstag und Bekanntmachung des Hinweises auf die Patenterteilung: **10.01.2024**
(21) Anmeldenummer: 20707366.9
(22) Anmeldetag: 13.02.2020
(51) Int. Cl.: F21S 41/47, F21S 41/143, F21S 41/255, F21S 45/47

(54) **PROJEKTIONSVORRICHTUNG FÜR EINEN KRAFTFAHRZEUGSCHEINWERFER**
PROJECTION DEVICE FOR A MOTOR VEHICLE HEADLIGHT
DISPOSITIF DE PROJECTION POUR UN PHARE DE VÉHICULE AUTOMOBILE

(30) Priorität: 22.03.2019 EP 19164605
(43) Veröffentlichungstag der Anmeldung: 26.01.2022
(73) Patentinhaber: ZKW Group GmbH, 3250 Wieselburg (AT)
(72) Erfinder: SIEBER, Lukas, 3380 Pöchlarn (AT); HAUER, Clemens, 3261 Steinakirchen am Forst (AT)
(74) Vertreter: Patentanwaltskanzlei Matschnig & Forsthuber OG
(86) Internationale Anmeldenummer: PCT/EP2020/053749
(87) Internationale Veröffentlichungsnummer: WO 2020/193002

(56) Entgegenhaltungen:
- EP-A1- 1 764 549
- EP-A1- 3 196 542
- EP-A1- 3 404 314
- EP-A2- 2 527 726
- WO-A1-2015/176340
- AT-A4- 504 793
- JP-A- 2006 040 839

## Beschreibung

Die Erfindung betrifft eine Projektionsvorrichtung für einen Kraftfahrzeugscheinwerfer, welche Projektionsvorrichtung Folgendes umfasst:
- eine Projektionsoptik zum Abbilden einer Lichtverteilung, welche aus von zumindest einer Lichtquelle emittierenden Licht gebildet wird,
- ein Blendenelement,
- einen Grundkörper, wobei die Projektionsoptik und das Blendenelement mechanisch mit dem Grundkörper verbunden sind,

wobei das Blendenelement auf den Grundkörper entlang einer Aufschieberichtung mittels zumindest zwei, vorzugsweise genau zwei Führungselementen auf den Grundkörper aufschiebbar ist, wobei die Führungselemente in auf dem Grundkörper angeordnete, zu den Führungselementen korrespondierende Gegenführungselemente eingreifen,
und wobei die Führungselemente des Blendenelements jeweils an einem ersten Ende einen Endanschlag und die Gegenführungselemente des Grundkörpers jeweils einen Anschlag aufweisen, welche Anschläge in Kombination mit den Endanschlägen der Führungselemente eingerichtet sind, die Verschiebung des Blendenelements in Richtung der Aufschieberichtung hin zu einer Endlage zu begrenzen,
wobei die Projektionsvorrichtung zumindest eine Klemmeinrichtung umfasst, welche ein erstes und ein zweites Klemmelement umfasst, wobei das erste Klemmelement an dem Blendenelement angeordnet und das zweite Klemmelement an dem Grundkörper angeordnet ist, und wobei das erste Klemmelement eingerichtet ist, an dem zweiten Klemmelement einzugreifen, und wobei die zumindest eine Klemmeinrichtung eingerichtet ist, das Blendenelement in seiner Endlage auf dem Grundkörper festzuklemmen
Weiters betrifft die Erfindung einen Kraftfahrzeugscheinwerfer mit zumindest einer erfindungsgemäßen Projektionsvorrichtung.

Ein Blendenelement in einer Projektionsvorrichtung oder einer Beleuchtungsvorrichtung eines Kraftfahrzeugscheinwerfers dient zur Bildung einer Abschattung einer von einer Lichtquelle erzeugbaren Lichtverteilung, beispielsweise zur Erzeugung einer Hell-Dunkel-Grenze.

Solche Abschattungen dienen beispielweise zur Vermeidung von Blendungen im Gegenverkehr bzw. werden dadurch auch gesetzliche Vorschriften einer entsprechenden Lichtverteilung realisiert. Dabei ist es wünschenswert, das Blendenelement so am Grundkörper anzuordnen, dass dieses möglichst spielfrei befestigt ist. Insbesondere bei Vibrationen des Scheinwerfers im Betrieb des Fahrzeuges muss vermieden werden, dass das Blendenelement in Anordnung am Grundkörper eine Schwingungsbewegung ausführen kann oder seine Lage dauerhaft verändert.

Die Lage des Blendenelements, insbesondere die horizontale Ausrichtung, ist für gewünschte Lichtfunktionen von entscheidender Bedeutung. Dabei soll die Anordnung des Blendenelements am Grundkörper jedoch möglichst ohne weitere Verbindungsmittel ermöglicht werden, um die konstruktive Ausführung des Lichtmoduls zu vereinfachen.

Die AT 504 793 A, die EP 3 196 542 A1 sowie die EP 2 527 726 A2 zeigen Projektionsvorrichtungen aus dem Stand der Technik.

Es ist eine Aufgabe der Erfindung eine verbesserte Projektionsvorrichtung bereitzustellen.

Diese Aufgabe wird gemäß dem Kennzeichen des Anspruchs 1 gelöst.

Es kann vorgesehen sein, dass die Projektionsoptik als Projektionslinse ausgebildet ist.

Erfindungsgemäß ist vorgesehen, dass die Projektionsvorrichtung ein Halterungselement und zumindest eine Sicherungseinrichtung umfasst, welche zumindest eine Sicherungseinrichtung ein erstes und ein zweites Sicherungselement umfasst, wobei das erste Sicherungselement eingerichtet ist, an dem zweiten Sicherungselement einzugreifen, und wobei die zumindest eine Sicherungseinrichtung eingerichtet ist, die zumindest eine Klemmeinrichtung gegen ein Lösen des Eingriffs der Klemmelemente zu sichern, wobei das erste Sicherungselement an dem Blendenelement angeordnet und das zweite Sicherungselement an dem Halterungselement angeordnet ist.

Um den Eingriff der Klemmelemente der Klemmeinrichtung zu lösen ist grundsätzlich eine Kraft in einer bestimmten Richtung erforderlich, die aufgebracht werden muss, wobei die Sicherungseinrichtung dieser Kraftrichtung entgegensteht und entgegenwirkt.

Erfindungsgemäß ist vorgesehen, dass das Halterungselement der Projektionsoptik entlang der Aufschieberichtung gegenüberliegend an dem Grundkörper befestigt ist.

In einer praxisgerechten Ausführungsform der Erfindung können die Führungselemente des Blendenelements orthogonal zur Aufschieberichtung zueinander beabstandet an dem Blendenelement angeordnet sein.

Vorteilhafterweise kann vorgesehen sein, dass zumindest zwei, vorzugsweise genau zwei Klemmeinrichtungen vorgesehen sind, wobei ein erstes Klemmelement je einem Führungselement des Blendenelements zugeordnet ist.

Es kann vorgesehen sein, dass das erste Klemmelement der Klemmeinrichtungen jeweils an einem dem ersten Ende der Führungselemente gegenüberliegenden zweiten Ende angeordnet ist.

Es kann günstig sein, wenn das erste Klemmelement als Rastelement, vorzugsweise als Rastnase, ausgebildet ist und das zweite Klemmelement als Gegenrastelement, vorzugsweise als Hinterschnitt oder Vertiefung, ausgebildet ist.

Es kann vorgesehen sein, dass das zweite Sicherungselement des Halterungselements als von dem Halterungselement in Richtung der Aufschieberichtung vorstehender Stift ausgebildet ist.

Vorteilhafterweise kann vorgesehen sein, dass die zumindest eine Sicherungseinrichtung derart ausgebildet ist, dass das zweite Sicherungselement im Eingriff mit dem ersten Sicherungselement eine Kraft quer zur Aufschieberichtung auf das erste Sicherungselement ausübt.

Es kann vorgesehen sein, dass das erste Klemmelement der zumindest einen Klemmeinrichtung mit dem ersten Sicherungselement der zumindest einen Sicherungseinrichtung als einstückige, elastische Federzunge ausgebildet ist.

Ferner kann es günstig sein, wenn die Federzunge einstückig mit dem zumindest einen Führungselement des Blendenelements verbunden ist.

Es kann günstig sein, wenn das Blendenelement in einer gedachten Horizontalebene in der Projektionsvorrichtung angeordnet ist.

Es kann vorgesehen sein, dass die Beleuchtungsvorrichtung zumindest eine Lichtquelle umfasst, welche eingerichtet ist, Licht in eine Hauptabstrahlrichtung zu emittieren.

Es kann günstig sein, wenn die Aufschieberichtung parallel zur Hauptabstrahlrichtung ist.

Es kann vorgesehen sein, dass das Halterungselement als Kühlkörper ausgebildet ist, welcher der zumindest einen Lichtquelle zugeordnet ist und eingerichtet ist, die durch die zumindest eine Lichtquelle erzeugte Wärme abzuführen.

Die Aufgabe wird ebenso mit einem Kraftfahrzeugscheinwerfer gelöst, welcher zumindest eine erfindungsgemäße Projektionsvorrichtung umfasst.

Nachfolgend wird die Erfindung anhand von beispielhaften Zeichnungen näher erläutert. Hierbei zeigt
Fig. 1 eine perspektivische Ansicht einer beispielhaften Projektionsvorrichtung mit einer auf einem Grundkörper angeordneten Projektionsoptik und einem auf den Grundkörper hin zu einer Endlage aufschiebbaren Blendenelement,
Fig. 2 eine perspektivische Ansicht der Projektionsvorrichtung aus Fig. 1, wobei sich das Blendenelement in der Endlage auf dem Grundkörper befindet,
Fig. 3 eine perspektivische Ansicht der Projektionsvorrichtung aus Fig. 2, wobei ferner ein Halterungselement mit einem zweiten Sicherungselement vorgesehen ist, welches in Kombination mit einem ersten Sicherungselement, welches an dem Blendenelement angeordnet ist, eingerichtet ist, das Blendenelement in seiner Endlage zu sichern.

**Fig. 1** zeigt eine beispielhafte Projektionsvorrichtung **10** für einen Kraftfahrzeugscheinwerfer, welche Projektionsvorrichtung **10** eine Projektionsoptik **50** zum Formen einer Lichtverteilung aus dem Licht zumindest einer Lichtquelle, ein Blendenelement **100** und einen Grundkörper **200**, auf welchem die Projektionsoptik **50** und das Blendenelement **100** mechanisch verbunden sind, umfasst.

Die Projektionsoptik **50** kann, wie in den Figuren gezeigt, beispielsweise als Projektionslinse ausgebildet sein.

Das Blendenelement **100** ist auf den Grundkörper **200** entlang einer Aufschieberichtung **X** mittels zweier Führungselemente **110**, welche orthogonal zur Aufschieberichtung **X** zueinander beabstandet an dem Blendenelement angeordnet sind, auf den Grundkörper **200** aufschiebbar, wobei die Führungselemente **110** in auf dem Grundkörper **200** angeordnete, zu den Führungselementen **110** korrespondierende Gegenführungselemente **210** eingreifen.

Die Führungselemente **110** des Blendenelements **100** weisen jeweils an einem ersten Ende einen Endanschlag **111** und die Gegenführungselemente **210**, welche in dem gezeigten Beispiel als Vertiefungen bzw. Nute am Grundkörper **200** ausgebildet sind, jeweils einen Anschlag **211** auf, welche Anschläge **211** in Kombination mit den Endanschlägen **111** der Führungselemente **210** eingerichtet sind, die Verschiebung des Blendenelements **100** in Richtung der Aufschieberichtung **X** hin zu einer Endlage zu begrenzen. In der Endlage des Blendenelements **100** ist das Blendenelement **100** in einer gedachten Horizontalebene in der Projektionsvorrichtung **10** angeordnet. Die Begriffe "horizontal", "vertikal", etc. beziehen sich dabei auf einen ordnungsgemäßen Einbauzustand der Projektionsvorrichtung beispielsweise in einem Kraftfahrzeugscheinwerfer.

**Fig. 2** zeigt die Projektionsvorrichtung **10** aus **Fig. 1**, wobei sich das Blendenelement **100** in einer oben erwähnten Endlage auf dem Grundkörper **200** befindet. Die Projektionsvorrichtung **10** umfasst ferner zwei Klemmeinrichtungen, welche jeweils ein erstes und ein zweites Klemmelement **120a, 220a** umfassen, wobei das erste Klemmelement **120a** an dem Blendenelement **100** angeordnet und das zweite Klemmelement **220a** an dem Grundkörper **200** angeordnet ist, und wobei das erste Klemmelement **120a** eingerichtet ist, an dem zweiten Klemmelement **220a** einzugreifen, und wobei die zumindest eine Klemmeinrichtung eingerichtet ist, das Blendenelement **100** in seiner Endlage auf dem Grundkörper **200** festzuklemmen.

Die ersten Klemmelemente **120a** des Blendenelements **100** sind hierbei als Rastnasen ausgebildet, welche jeweils in die zweiten Klemmelemente **220a,** welche als Vertiefungen bzw. Hinterschnitte am Grundkörper **200** ausgebildet sind, eingreifen.

Ferner umfasst die gezeigte Projektionsvorrichtung **10** ein Halterungselement **300** und zwei Sicherungseinrichtungen, welche jeweils ein erstes und ein zweites Sicherungselement **120b, 320b** umfassen, wobei das erste Sicherungselement **120b** eingerichtet ist, an dem zweiten Sicherungselement **320b** einzugreifen, und wobei die zumindest eine Sicherungseinrichtung eingerichtet ist, die zumindest eine Klemmeinrichtung gegen ein Lösen des Eingriffs der Klemmelemente **120a, 220a** zu sichern, wobei das erste Sicherungselement **120b** an dem Blendenelement **100** angeordnet und das zweite Sicherungselement **320b** an dem Halterungselement **300** angeordnet ist, wie in **Fig. 3** ersichtlich ist.

Das Halterungselement **300** ist hierbei der Projektionsoptik **50** entlang der Aufschieberichtung **X** gegenüberliegend an dem Grundkörper **200** befestigt, wobei das zweite Sicherungselement **320b** des Halterungselements **300** als von dem Halterungselement **300** in Richtung der Aufschieberichtung **X** vorstehender Stift ausgebildet ist.

Das erste Klemmelement **120a** je einer Klemmeinrichtung ist mit dem ersten Sicherungselement **120b** je einer Sicherungseinrichtung als einstückige, elastische Federzunge ausgebildet, welche Federzunge am dem ersten Ende gegenüberliegenden zweiten Ende je eines Führungselements **110** an dem Blendenelement **100** angeordnet ist und sich im Wesentlichen entgegen der Aufschieberichtung **X** erstreckt, wobei das erste Sicherungselement **120b** als Lasche ausgebildet ist, und wobei das zweite Sicherungselement **320b** im Eingriff mit dem ersten Sicherungselement **120b** eine Kraft quer zur Aufschieberichtung **X** auf das erste Sicherungselement **120b** ausübt. Dadurch, dass die Lasche **120b** mit dem ersten Klemmelement **120a** physisch bzw. mechanisch verbunden ist, wird durch die von dem zweiten Sicherungselement **320b** ausgeübte Kraft das erste Klemmelement **120a** bzw. die Rastnase in die Vertiefung **220a** gedrückt. Die von dem zweiten Sicherungselement **320b** ausgeübte Kraft ist als einer Lösekraft, welche notwendig wäre, um den Eingriff bzw. die Rastverbindung der Rastnase **120a** und der Vertiefung **220a** zu lösen, entgegengesetzt.

Ferner umfasst die Projektionsvorrichtung **10** zumindest eine oder mehrere Lichtquellen **30**, welche eingerichtet sind, Licht in eine Hauptabstrahlrichtung **X1** zu emittieren, wobei die Aufschieberichtung **X** parallel zur Hauptabstrahlrichtung **X1** ist, wie beispielsweise in **Fig. 4** gezeigt ist. Das Halterungselement **300** ist hierbei als Kühlkörper ausgebildet, welcher den Lichtquellen **30** zugeordnet ist und eingerichtet ist, die durch die Lichtquellen **30** erzeugte Wärme abzuführen.

**Fig. 5** zeigt einen zusammengebauten Zustand der Projektionsvorrichtung **10** aus **Fig. 4****.**

**LISTE DER BEZUGSZEICHEN**

| | |
|---|---|
| Projektionsvorrichtung | 10 |
| Lichtquelle | 30 |
| Projektionsoptik | 50 |
| Blendenelement | 100 |
| Führungselement | 110 |
| Endanschläge | 111 |
| Erstes Klemmelement | 120a |
| erstes Sicherungselement | 120b |
| Grundkörper | 200 |
| Gegenführungselement | 210 |
| Anschlag | 211 |
| zweites Klemmelement | 220a |
| Halterungselement | 300 |
| Zweites Sicherungselement | 320b |
| Aufschieberichtung | X |
| Hauptabstrahlrichtung | X1 |

## Patentansprüche

1. Projektionsvorrichtung (10) für einen Kraftfahrzeugscheinwerfer, welche Projektionsvorrichtung (10) Folgendes umfasst:
- eine Projektionsoptik (50) zum Abbilden einer Lichtverteilung, welche aus von zumindest einer Lichtquelle (30) emittierenden Licht gebildet wird,
- ein Blendenelement (100),
- einen Grundkörper (200), wobei die Projektionsoptik (50) und das Blendenelement (100) mechanisch mit dem Grundkörper (200) verbunden sind,
wobei das Blendenelement (100) auf den Grundkörper (200) entlang einer Aufschieberichtung (X) mittels zumindest zwei, vorzugsweise genau zwei Führungselementen (110) auf den Grundkörper (200) aufschiebbar ist, wobei die Führungselemente (110) in auf dem Grundkörper (200) angeordnete, zu den Führungselementen (110) korrespondierende Gegenführungselemente (210) eingreifen,
und wobei die Führungselemente (110) des Blendenelements (100) jeweils an einem ersten Ende einen Endanschlag (111) und die Gegenführungselemente (210) des Grundkörpers (200) jeweils einen Anschlag (211) aufweisen, welche Anschläge (211) in Kombination mit den Endanschlägen (111) der Führungselemente (210) eingerichtet sind, die Verschiebung des Blendenelements (100) in Richtung der Aufschieberichtung (X) hin zu einer Endlage zu begrenzen,
wobei die Projektionsvorrichtung (10) zumindest eine Klemmeinrichtung umfasst, welche ein erstes und ein zweites Klemmelement (120a, 220a) umfasst, wobei das erste Klemmelement (120a) an dem Blendenelement (100) angeordnet und das zweite Klemmelement (220a) an dem Grundkörper (200) angeordnet ist, und wobei das erste Klemmelement (120a) eingerichtet ist, an dem zweiten Klemmelement (220a) einzugreifen, und wobei die zumindest eine Klemmeinrichtung eingerichtet ist, das Blendenelement (100) in seiner Endlage auf dem Grundkörper (200) festzuklemmen,
**dadurch gekennzeichnet, dass**
die Projektionsvorrichtung (10) ein Halterungselement (300) und zumindest eine Sicherungseinrichtung umfasst, welche zumindest eine Sicherungseinrichtung ein erstes und ein zweites Sicherungselement (120b, 320b) umfasst, wobei das erste Sicherungselement (120b) eingerichtet ist, an dem zweiten Sicherungselement (320b) einzugreifen, und wobei die zumindest eine Sicherungseinrichtung eingerichtet ist, die zumindest eine Klemmeinrichtung gegen ein Lösen des Eingriffs der Klemmelemente (120a, 220a) zu sichern, wobei das erste Sicherungselement (120b) an dem Blendenelement (100) angeordnet und das zweite Sicherungselement (320b) an dem Halterungselement (300) angeordnet ist, wobei das Halterungselement (300) der Projektionsoptik entlang der Aufschieberichtung (X) gegenüberliegend an dem Grundkörper (200) befestigt ist.

2. Projektionsvorrichtung nach Anspruch 1, **dadurch gekennzeichnet, dass** die Führungselemente (110) des Blendenelements (100) orthogonal zur Aufschieberichtung (X) zueinander beabstandet an dem Blendenelement (100) angeordnet sind.

3. Projektionsvorrichtung nach einem der Ansprüche 1 oder 2, **dadurch gekennzeichnet, dass** zumindest zwei, vorzugsweise genau zwei Klemmeinrichtungen vorgesehen sind, wobei ein erstes Klemmelement (120a) je einem Führungselement (110) des Blendenelements (100) zugeordnet ist.

4. Projektionsvorrichtung nach Anspruch 3, **dadurch gekennzeichnet, dass** das erste Klemmelement (120a) der Klemmeinrichtungen jeweils an einem dem ersten Ende der Führungselemente (110) gegenüberliegenden zweiten Ende angeordnet ist.

5. Projektionsvorrichtung nach einem der Ansprüche 1 bis 4, **dadurch gekennzeichnet, dass** das erste Klemmelement (120a) als Rastelement, vorzugsweise als Rastnase, ausgebildet ist und das zweite Klemmelement (220b) als Gegenrastelement, vorzugsweise als Hinterschnitt oder Vertiefung, ausgebildet ist.

6. Projektionsvorrichtung nach einem der Ansprüche 1 bis 5, **dadurch gekennzeichnet, dass** das zweite Sicherungselement (320b) des Halterungselements (300) als von dem Halterungselement (300) in Richtung der Aufschieberichtung (X) vorstehender Stift ausgebildet ist.

7. Projektionsvorrichtung nach einem der Ansprüche 1 bis 6, **dadurch gekennzeichnet, dass** die zumindest eine Sicherungseinrichtung derart ausgebildet ist, dass das zweite Sicherungselement (320b) im Eingriff mit dem ersten Sicherungselement (120b) eine Kraft quer zur Aufschieberichtung (X) auf das erste Sicherungselement (120b) ausübt.

8. Projektionsvorrichtung nach einem der Ansprüche 1 bis 7, **dadurch gekennzeichnet, dass** das erste Klemmelement (120a) der zumindest einen Klemmeinrichtung mit dem ersten Sicherungselement (120b) der zumindest einen Sicherungseinrichtung als einstückige, elastische Federzunge ausgebildet ist.

9. Projektionsvorrichtung nach einem der Ansprüche 1 bis 8, **dadurch gekennzeichnet, dass** das Blendenelement (100) in einer gedachten Horizontalebene, welche sich auf einen ordnungsgemäßen Einbauzustand der Projektionsvorrichtung in einem Kraftfahrzeugscheinwerfer bezieht, in der Projektionsvorrichtung (10) angeordnet ist.

10. Projektionsvorrichtung nach einem der Ansprüche 1 bis 9, **dadurch gekennzeichnet, dass** die Projektionsvorrichtung zumindest eine Lichtquelle (30) umfasst, welche eingerichtet ist, Licht in eine Hauptabstrahlrichtung (X1) zu emittieren.

11. Projektionsvorrichtung nach Anspruch 10, **dadurch gekennzeichnet, dass** die Aufschieberichtung (X) parallel zur Hauptabstrahlrichtung (X1) ist.

12. Projektionsvorrichtung nach Anspruch 10 oder 11, **dadurch gekennzeichnet, dass** das Halterungselement (300) als Kühlkörper ausgebildet ist, welcher der zumindest einen Lichtquelle (30) zugeordnet ist und eingerichtet ist, die durch die zumindest eine Lichtquelle (30) erzeugte Wärme abzuführen.

13. Kraftfahrzeugscheinwerfer mit zumindest einer Projektionsvorrichtung gemäß einem der Ansprüche 1 bis 12.

## Claims

1. Projection device (10) for a motor vehicle headlight, which projection device (10) comprises
- projection optics (50) for imaging a light distribution formed from light emitted by at least one light source (30),
- a aperture element (100),
- a base body (200), wherein the projection optics (50) and the aperture element (100) are mechanically connected to the base body (200),
wherein the aperture element (100) can be pushed onto the base body (200) along a push-on direction (X) by means of at least two, preferably exactly two guide elements (110), wherein the guide elements (110) engage in mating guide elements (210) arranged on the base body (200) and corresponding to the guide elements (110),
and wherein the guide elements (110) of the aperture element (100) each have an end stop (111) at a first end and the counter-guide elements (210) of the base body (200) each have a stop (211), which stops (211), in combination with the end stops (111) of the guide elements (210), are designed to limit the displacement of the aperture element (100) in the direction of the push-on direction (X) towards an end position,
wherein the projection device (10) comprises at least one clamping device, which comprises a first and a second clamping element (120a, 220a), wherein the first clamping element (120a) is arranged on the aperture element (100) and the second clamping element (220a) is arranged on the base body (200), and wherein the first clamping element (120a) is arranged to engage on the second clamping element (220a), and wherein the at least one clamping device is arranged to clamp the aperture element (100) in its end position on the base body (200),
**characterized in that**
the projection device (10) comprises a holding element (300) and at least one securing device, which at least one securing device comprises a first and a second securing element (120b, 320b), wherein the first securing element (120b) is arranged to engage on the second securing element (320b), and wherein the at least one securing device is arranged securing the at least one clamping device against disengagement of the clamping elements (120a, 220a), wherein the first securing element (120b) is arranged on the aperture element (100) and the second securing element (320b) is arranged on the holding element (300), wherein the holding element (300) is fastened to the base body (200) opposite the projection optics along the push-on direction (X).

2. Projection device according to claim 1, **characterized in that** the guide elements (110) of the aperture element (100) are arranged on the aperture element (100) at a distance from one another orthogonally to the push-on direction (X).

3. Projection device according to one of claims 1 or 2, **characterized in that** at least two, preferably exactly two clamping devices are provided, a first clamping element (120a) being assigned to a respective guide element (110) of the aperture element (100).

4. Projection device according to claim 3, **characterized in that** the first clamping element (120a) of the clamping devices is arranged in each case at a second end opposite the first end of the guide elements (110).

5. Projection device according to one of claims 1 to 4, **characterized in that** the first clamping element (120a) is designed as a latching element, preferably as a latching lug, and the second clamping element (220b) is designed as a counter-latching element, preferably as an undercut or recess.

6. Projection device according to one of claims 1 to 5, **characterized in that** the second securing element (320b) of the holding element (300) is designed as a pin projecting from the holding element (300) in the direction of the push-on direction (X).

7. Projection device according to one of claims 1 to 6, **characterized in that** the at least one securing device is designed in such a way that the second securing element (320b), in engagement with the first securing element (120b), exerts a force transverse to the push-on direction (X) on the first securing element (120b).

8. Projection device according to one of claims 1 to 7, **characterized in that** the first clamping element (120a) of the at least one clamping device is designed with the first securing element (120b) of the at least one securing device as a one-piece, elastic spring tongue.

9. Projection device according to one of claims 1 to 8, **characterized in that** the aperture element (100) is arranged in the projection device (10) in an imaginary horizontal plane, which refers to a proper installation state of the projection device in a motor vehicle headlamp.

10. Projection device according to any one of claims 1 to 9, **characterized in that** the projection device comprises at least one light source (30) which is arranged to emit light in a main radiation direction (X1).

11. Projection device according to claim 10, **characterized in that** the direction of deferral (X) is parallel to the main direction of emission (X1).

12. Projection device according to claim 10 or 11, **characterized in that** the holding element (300) is designed as a heat sink, which is assigned to the at least one light source (30) and is set up to dissipate the heat generated by the at least one light source (30).

13. Motor vehicle headlamp with at least one projection device according to one of claims 1 to 12.

## Revendications

1. Dispositif de projection (10) pour un projecteur de véhicule automobile, lequel dispositif de projection (10) comprend ce qui suit :
- une optique de projection (50) pour reproduire une répartition de la lumière qui est formée à partir de la lumière émise par au moins une source lumineuse (30),
- un élément de diaphragme (100),
- un corps de base (200), l'optique de projection (50) et l'élément de diaphragme (100) étant reliés mécaniquement au corps de base (200),
l'élément de diaphragme (100) pouvant être enfilé sur le corps de base (200) le long d'une direction d'enfilage (X) au moyen d'au moins deux, de préférence exactement deux éléments de guidage (110) sur le corps de base (200), les éléments de guidage (110) s'engageant dans des éléments de contre-guidage (210) disposés sur le corps de base (200) et correspondant aux éléments de guidage (110),
et les éléments de guidage (110) de l'élément de diaphragme (100) présentant chacun à une première extrémité une butée d'extrémité (111) et les éléments de contre-guidage (210) du corps de base (200) présentant chacun une butée (211), lesquelles butées (211), en combinaison avec les butées d'extrémité (111) des éléments de guidage (210), sont conçues pour limiter le déplacement de l'élément de diaphragme (100) dans le sens de la direction d'enfilage (X) vers une position finale,
dans lequel le dispositif de projection (10) comprend au moins un dispositif de serrage qui comprend un premier et un deuxième élément de serrage (120a, 220a), le premier élément de serrage (120a) étant disposé sur l'élément d'écran (100) et le deuxième élément de serrage (220a) étant disposé sur le corps de base (200), et dans lequel le premier élément de serrage (120a) est conçu pour s'engager sur le deuxième élément de serrage (220a), et dans lequel le au moins un dispositif de serrage est conçu pour serrer l'élément de diaphragme (100) dans sa position finale sur le corps de base (200),
**caractérisé en ce que**
le dispositif de projection (10) comprend un élément de support (300) et au moins un dispositif de sécurité, lequel au moins un dispositif de sécurité comprend un premier et un deuxième élément de sécurité (120b, 320b), le premier élément de sécurité (120b) étant agencé pour s'engager avec le deuxième élément de sécurité (320b), et le au moins un dispositif de sécurité étant agencé, de sécuriser l'au moins un dispositif de serrage contre un désengagement des éléments de serrage (120a, 220a), le premier élément de sécurisation (120b) étant disposé sur l'élément d'écran (100) et le deuxième élément de sécurisation (320b) étant disposé sur l'élément de support (300), l'élément de support (300) de l'optique de projection étant fixé sur le corps de base (200) en face de l'optique de projection le long de la direction d'enfilage (X).

2. Dispositif de projection selon la revendication 1, **caractérisé en ce que** les éléments de guidage (110) de l'élément d'obturation (100) sont disposés sur l'élément d'obturation (100) à une distance les uns des autres orthogonalement à la direction d'enfilage (X).

3. Dispositif de projection selon l'une des revendications 1 ou 2, **caractérisé en ce qu'**il est prévu au moins deux, de préférence exactement deux dispositifs de serrage, un premier élément de serrage (120a) étant associé à chaque élément de guidage (110) de l'élément d'écran (100).

4. Dispositif de projection selon la revendication 3, **caractérisé en ce que** le premier élément de serrage (120a) des dispositifs de serrage est disposé respectivement à une deuxième extrémité opposée à la première extrémité des éléments de guidage (110).

5. Dispositif de projection selon l'une des revendications 1 à 4, **caractérisé en ce que** le premier élément de serrage (120a) est réalisé sous la forme d'un élément d'encliquetage, de préférence un ergot d'encliquetage, et le deuxième élément de serrage (220b) est réalisé sous la forme d'un contre-élément d'encliquetage, de préférence une contre-dépouille ou un renfoncement.

6. Dispositif de projection selon l'une des revendications 1 à 5, **caractérisé en ce que** le deuxième élément de blocage (320b) de l'élément de retenue (300) est réalisé sous la forme d'une broche faisant saillie de l'élément de retenue (300) dans la direction d'enfilage (X).

7. Dispositif de projection selon l'une des revendications 1 à 6, **caractérisé en ce que** ledit au moins un dispositif de sécurité est configuré de telle sorte que le deuxième élément de sécurité (320b), en prise avec le premier élément de sécurité (120b), exerce une force sur le premier élément de sécurité (120b) transversalement à la direction d'enfilage (X).

8. Dispositif de projection selon l'une des revendications 1 à 7, **caractérisé en ce que** le premier élément de serrage (120a) du au moins un dispositif de serrage est réalisé avec le premier élément de sécurité (120b) du au moins un dispositif de sécurité sous la forme d'une languette élastique d'une seule pièce.

9. Dispositif de projection selon l'une des revendications 1 à 8, **caractérisé en ce que** l'élément d'obturation (100) est disposé dans le dispositif de projection (10) dans un plan horizontal imaginaire qui se rapporte à un état de montage correct du dispositif de projection dans un projecteur de véhicule automobile.

10. Dispositif de projection selon l'une des revendications 1 à 9, **caractérisé en ce que** le dispositif de projection comprend au moins une source lumineuse (30) agencée pour émettre de la lumière selon une direction principale d'émission (X1).

11. Dispositif de projection selon la revendication 10, **caractérisé en ce que** la direction d'imposition (X) est parallèle à la direction principale d'émission (X1).

12. Dispositif de projection selon la revendication 10 ou 11, **caractérisé en ce que** l'élément de support (300) est réalisé sous la forme d'un radiateur associé à ladite au moins une source lumineuse (30) et agencé pour évacuer la chaleur générée par ladite au moins une source lumineuse (30).

13. Projecteur de véhicule automobile comportant au moins un dispositif de projection selon l'une quelconque des revendications 1 à 12.
